# EUROPÄISCHE PATENTSCHRIFT

(11) **EP 0 012 874 B1**
(45) Veröffentlichungstag und Bekanntmachung des Hinweises auf die Patenterteilung: **07.04.1982**
(21) Anmeldenummer: 79104795.4
(22) Anmeldetag: 01.12.1979
(51) Int. Cl.: B65D 30/24, B65D 53/06

(54) **Verfahren zum Abdichten eines Verpackungsbehälter-Ventils**
Method for sealing the valve of a packing container
Procédé pour fermer de façon étanche le canal-soupape d'un récipient d'emballage

(30) Priorität: 23.12.1978 DE 2856021
(43) Veröffentlichungstag der Anmeldung: 09.07.1980
(73) Patentinhaber: ROBERT BOSCH GMBH, 70442 Stuttgart (DE)
(72) Erfinder: Domke, Klaus, Dr.-Ing., D-7257 Ditzingen 5 (DE); Saur, Walter, D-7257 Ditzingen (DE)
(74) Vertreter: Glaser, Ernst

## Beschreibung

### Stand der Technik

Die Erfindung geht aus von einem Verfahren zum Abdichten eines Verpackungsbehälterventils nach der Gattung des Hauptanspruchs. Bei einem beispielsweise durch die FR-A-13 60 753 bekannten Verfahren dieser Art wird an Beuteln aus Kunststoffolie ein Ventilverschluß durch Verschweißen der beiden Folienlagen unter Belassung eines Kanals erzeugt. Zum Abdichten dieses Kanals wird der den Kanal begrenzende Bereich der Folienoberfläche mit einer Flüssigkeit befeuchtet bevor der Ventilverschluß durch Verschweißen der Folienlagen gebildet wird. Da die infrage kommenden Flüssigkeiten sich nicht immer als gleichmäßige Streifen auftragen lassen und bei einem zu dicken Auftrag beim Aufeinanderpressen der Folien zum Verschweißen wegfließen, und da diese Flüssigkeiten eine Schweißverbindung verhindern, ist es schwierig, Ventilkanäle mit bestimmten Abmessungen herzustellen, die sich auf einen bestimmten Ansprechdruck einstellen lassen.

Durch die DE-A2643831 ist ferner ein auslaufsicheres Verschließen von Füllventilen an Ventilsäcken nach dem Befüllen bekannt. Hierbei wird auf die bei Zugabe von Wasser klebrig werdenden Innenteile des weit geöffneten Füllventils Wasser oder Wasserdampf aufgespritzt oder aufgesprüht und darauf das Füllventil zum Verkleben zusammengedrückt.

### Verfahren nach der Erfindung

Das erfindungsgemäße Abdichtverfahren mit dem kennzeichnenden Merkmal des Hauptanspruches hat demgegenüber den Vorteil, daß dichte Ventilkanäle mit der erforderlichen Genauigkeit hergestellt werden können. Ferner ist die Dosierung des flüssigen Dichtmittels einfacher, da sich die am Ende des Kanals aufgetragene Flüssigkeit durch Kapillarwirkung im ganzen Ventilkanal verteilt und sogar am anderen Ende noch eine kleine Reserve bildet. Ein wesentlicher Vorteil ist aber auch darin zu erkennen, daß das Dichtmittel unabhängig vom Zeitpunkt der Bildung des Ventils in dieses eingebracht werden kann. Dies ist beispielsweise der Fall, wenn Ventilbeutel auf Vorrat gefertigt werden, die dann nach dem Füllen durch eine einfache, durchgehende Verschlußnacht verschlossen werden und deren Ventilkanal unmittelbar vor oder nach dem Befüllen mit einem flüssigen Dichtmittel abgedichtet wird, so daß ein Verdunsten des Dichtmittels während der Lagerung der Beutel vermieden wird.

Nach dem erfindungsgemäßen Verfahren lassen sich auch durch beispielsweise die US-A-2946502 bekannte Ventile abdichten, welche getrennt von den Verpackungsbehältern hergestellt und erst später auf diese aufgeklebt werden. Diese bekannten Ventile bestehen aus einer gelochten Grundplatte und einem sich mit dieser deckenden nachgiebigen Folienplättchen, das entlang zweier gegenüberliegender Randbereiche mit der Grundplatte verklebt ist, so daß der nicht klebende mittlere Bereich einen vom Durchbruch in der Grundplatte ausgehenden Ventilkanal begrenzt. Bei solchen geklebten Ventilen ist die nachträgliche Abdichtung besonders vorteilhaft, da das flüssige Dichtmittel während der Bevorratung der Ventile nicht in die Klebstoffschicht imigrieren kann.

Als besonders geeignetes Dichtmittel hat sich bei Versuchen Silikonöl gezeigt.

Die Durchführung des erfindungsgemäßen Verfahrens wird besonders im Zusammenhang mit dem Verpacken von geröstetem Kaffee gesehen. Kaffee wird unter Luftausschluß in Beutel eingefüllt und dieser luftdicht verschlossen. Die sich aus dem Kaffee lösenden Gase können durch ein am Beutel über einem Durchbruch angeklebtes Ventil entweichen.

Die Ventile, die einen oder mehrere Entlüftungskanäle aufweisen, werden in der Verpackungsmaschine auf die Beutel oder auf den Packstoff, aus dem die Beutel geformt werden, aufgeklebt. Vor dem Befüllen oder auch kurz danach wird Silikonöl im Bereich des freien Endes des Ventilkanals auf das Ventil in geringer Menge aufgetragen. Dazu dient ein mit Silikonöl getränkter Pinsel, Docht oder Tupfer. Die Flüssigkeit kann auch als Tropfen durch eine Düse auf das freie Ende des Ventilkanals aufgespritzt werden. Durch Kapillarwirkung zieht das etwas im Überfluß aufgetragene Silikonöl in den Ventilkanal ein und füllt diesen aus. Wie sich gezeigt hat, lagert sich sogar ein geringer Teil am anderen, dem Beutelinnern zugekehrten Ende des Ventilkanals ab.

Das in den Ventilkanälen befindliche Silikonöl füllt die winzigen, durch Körnung der Oberfläche der Wände der Ventilkanäle hervorgerufenen Hohlräume aus und dichtet so den Ventilkanal gegen das Durchdringen von Luft aus der Atmosphäre ab. Bei durch Gasentwicklung steigendem Druck im Innern einer Beutelpackung wird im Bereich des Ventilkanals die nachgiebige Folie von der Grundplatte des Ventils abgehoben, wobei der Silikonölfilm gespalten wird. Nach Abbau des Überdrucks im Beutelinnern durch Entströmen einer Gasmenge, legt sich die nachgiebige Folie wieder auf die Grundplatte, so daß die beiden an den Oberflächen haftenden Filme sich wieder vereinigen und aufs neue die Dichtwirkung eintritt.

## Patentansprüche

1. Verfahren zum Abdichten eines Verpackungsbehälter-Ventils mit einem Kanal, der von zwei aneinanderliegenden, an seinen Rändern fest miteinander verbundenen Folienteilen gebildet wird, von denen weningstens eines nachgiebig ist, und in dem ein flüssiges Dichtmittel angeordnet wird, dadurch gekennzeichnet, daß das flüssige Dichtmittel nach dem Verbinden der beiden Folienteile auf ein Ende des Kanals aufgetragen wird.

2. Verfahren nach Anspruch 1, dadurch gekennzeichnet, daß das flüssige Dichtmittel mit einem Pinsel, Docht, Tupfer oder einer Düse aufgetragen wird.

3. Verfahren nach Anspruch 2, dadurch gekennzeichnet, daß das Dichtmittel wenig vor oder nach dem Verschließen der Füllöffnung des mit einem Ventil ausgerüsteten Verpackungsbehälters aufgetragen wird.

## Claims

1. A method of sealing a valve of a packaging container, the valve comprising two superimposed foil members attached one to each other at opposite edge regions, at least one of the members being flexible, and forming a channel containing fluid sealing means, characterized in that the fluid sealing means is applied to one of the ends of the channel after the valve members have been attached one to each other.

2. A method according to claim 1, characterized in that the liquid sealing fluid is attached by means of a brush, a wick, a tampon or a nozzle.

3. A method according to claim 2, characterized in that the fluid means is applied shortly before or after sealing the filling opening of the packaging container equipped with a valve.

## Revendications

1. Procédé pour fermer de façon étanche une soupape de récipient d'emballage présentant un canal formé par deux portions de feuille appliquées l'une contre l'autre et solidement reliées l'une à l'autre aux bords du canal, au moins l'une des portions de feuille étant souple et un produit d'étanchéité liquide étant disposé dans le canal, caractérisé en ce que le produit d'étanchéité liquide est appliqué à une extrémité du canal après la réunion des deux portions de feuille.

2. Procédé selon la revendication 1, caractérisé en ce que le produit d'étanchéité liquide est appliqué par un pinceau, une mèche, un tampon ou une tuyère.

3. Procédé selon la revendication 2, caractérisé en ce que le produit d'étanchéité est appliqué peu avant ou après la fermeture de l'ouverture de remplissage du récipient d'emballage équipé d'une soupape.
